# EUROPÄISCHE PATENTSCHRIFT

(11) **EP 1 460 991 B1**
(45) Veröffentlichungstag und Bekanntmachung des Hinweises auf die Patenterteilung: **28.05.2008**
(21) Anmeldenummer: 02794945.2
(22) Anmeldetag: 09.12.2002
(51) Int. Cl.: A61H 23/04, A61H 7/00

(54) **Vorrichtung zur Massage der Vena Perforantis**
Device for massaging the perforating vein
Dispositif pour le massage de la veine perforante

(30) Priorität: 28.12.2001 AT 20512001
(43) Veröffentlichungstag der Anmeldung: 29.09.2004
(73) Patentinhaber: EVOLUZIONE S.R.L., 31049 Valdobbiadene (Treviso) (IT)
(72) Erfinder: KUBELKA, Axel, A-1100 Wien (AT)
(74) Vertreter: Patentanwaltskanzlei Matschnig
(86) Internationale Anmeldenummer: PCT/AT2002/000345
(87) Internationale Veröffentlichungsnummer: WO 2003/059240

(56) Entgegenhaltungen:
- EP-A- 0 783 878
- WO-A-00/06077
- WO-A-01/74288
- US-A- 4 502 470

## Beschreibung

Die Erfindung betrifft eine Vorrichtung zur Massage der Vena Perforantis mit einem in das Innere eines Schuhs einsetzbaren Bügel mit einem Bodenteil und zumindest einem von diesem in einem montierten Zustand nach oben ragenden Seitenteil, wobei in einem montierten Zustand des Bügels durch Bewegen des Bodenteils entgegen einer Rückstellkraft in Richtung einer Schuhsohle der Seitenteil aus einer Entlastungsposition in Richtung der Vena Perforantis in eine Drurkausübungsposition bewegbar ist, der Seitenteil in der Druckausübungsposition im Knöchelbereich über der Vena Perforantis zu liegen kommt und in diesem Bereich gegen ein Bein gepresst ist.

Die WO/0006077 A zeigt eine Vorrichtung zur Ausübung eines Druckes auf die Sohle eines Fußes. Bei der bekannten Ausführungsform sind im Inneren eines Schuhs in einem unter der Fußsohle gelegenen Bereich Blasen angeordnet, die zur Abstützung des Fußgewölbes mittels einer Pumpe aufgeblasen werden können.

Eine Vorrichtung der eingangs genannten Art ist aus der WO/0174288 A bekannt geworden. Diese Vorrichtung gemäß dem Oberbegriff des Anspruchs 1 weist einen im Sohlenbereich angeoruneten Bodenpolster und eine über der Vena Perforantis angeordnete Blase auf. Zwischen den Innenräumen des Bodenpolsters und der Blase besteht eine schlauchartige Verbindung, wodurch bei Auftreten des Fußes durch das auf den Bodenpolster wirkende Körpergewicht ein Druck der Blase auf das Bein ausgeübt wird.

Die bekannte Vorrichtung eignet sich zur Unterstützung des Blutrückflusses aus den Beinen Richtung Herzen, vor allem beim Gehen, da durch das Körpergewicht beim Auftreten ein Druck im Bereich der Vena Perforantis erzeugt wird. Bei Flügen und längerem Sitzen ist bei dieser Vorrichtung aufgrund des speziellen Massage-Auslösemechanismus in Form einer Blase eine aktive Mitwirkung des Patienten notwendig, wobei jedoch das Maß, in welchem der Blutrückfluss unterstützt wird, sehr stark von der von dem Patienten aufgewendeten Kraft zur Druckerzeugung im Bereich der Vena Perforantis abhängt. Bei längerem Sitzen kann es dazu kommen, dass die von dem Patienten aufgewendete Kraft bzw. die Frequenz mit der er Druck auf die Vena Perforantis ausübt zu gering ist, um den Blutrückfluss in Richtung Herz optimal zu unterstützen.

Es ist daher eine Aufgabe der Erfindung, einen Weg zu schaffen, der eine optimale Unterstützung des Blutrückflusses aus den Beinen in Richtung Herz im Sitzen ermöglicht.

Diese Aufgabe wird mit einer Vorrichtung der eingangs genannten Art erfindungsgemäß dadurch gelöst, dass der Bügel um einen in einem Übergangsbereich zwischen dem Boden teil und dem Seitenteil gelegenen Drehpunkt in die Druckerzeugungsposition bewegbar ist.

Auf diese Weise lässt sich auf einfache Weise auch während längerem Sitzen mit einem geringen Kraftaufwand ein sehr hoher Druck auf die Vena Perforantis aufbauen, sodass der Blutrückfluss in Richtung des Herzens optimal unterstützt werden kann.

Vorteilhafterweise ist der Bügel im wesentlichen L-förmig ausgebildet.

Eine bevorzugte Variante der Erfindung sieht vor, dass der Bügel über einen mit einer Steuerung verbundenen Motor sowohl in die Entlastungs- als auch in die Druckerzeugungsposition bringbar ist. Auf diese Weise lässt sich bei längerem Sitzen die Druckerzeugung von der Mitwirkung des Patienten entkoppeln.

In einer günstigen Ausführungsform ist zwischen dem Bodenteil und der Schuhsohle ein federnder Platzhalter angeordnet, wobei der federnde Platzhalter beispielsweise aus offenporigem Schaumstoff bestehen oder auch eine Feder sein kann.

Die Erfindung samt weiteren Vorteilen wird im folgenden anhand einiger nicht einschränkender Ausführungsbeispiele näher erläutert, die in der Zeichnung dargestellt sind. In dieser zeigen schematisch:
Fig. 1a eine erste Variante einer erfindungsgemäßen Vorrichtung in einem montierten Zustand;
Fig. 1b eine zweite Variante einer erfindungsgemäßen Vorrichtung montiertem Zustand;
Fig. 1c eine dritte Variante einer erfindungsgemäßen Vorrichtung in montierten Zustand;
Fig. 1d eine vierte Variante einer erfindungsgemäßen Vorrichtung;
Fig. 2 eine Variante der Steuerung und der Vorrichtung in einem montierten Zustand.

Gemäß Fig. 1a weist eine erfindungsgemäße Vorrichtung VOR zur Massage der Vena Perforantis einen im wesentlichen L-förmigen Bügel BUE mit einem Bodenteil BOD und einem von diesem abstehenden Seitenteil SEI auf. In einem montierten Zustand des Bügels BUE verläuft der Seitenteil im wesentlichen parallel zu einem Fuß, wobei im Bereich der Vena Perforantis ein Polster POL oder eine zum Fuß hin gerichtete Ausbuchtung in dem Seitenteil vorgesehen sein kann. Der Bügel BUE ist in einem Übergangsbereich UEB zwischen Seitenteil SEI und Bodenteil BOD drehbar in einem Schuh gelagert. In dem hier dargestellten Beispiel ist der Übergangsbereich UEB abgerundet, wobei der Bodenteil BOD eine in Bezug auf eine Schuhsohle SOL konkave Form aufweist. Durch die spezielle Formgebung kann bei Bewegen des Bodenteils BOD in Richtung der Schuhsohle SOL der Seitenteil SEI aus einer Entlastwigsposition ENT in Richtung des Fußes in eine Druckausübungsposition DRU bewegt werden, wobei durch den Polster POL bzw. eine Wölbung des Seitenteils SEI ein Druck auf die Vena Perforantis ausgeübt werden kann. Die Bewegung des Bodenteils BOD in die Druckausübungsposition DRU kann im Stehen bzw. Gehen durch das Körpergewicht oder im Sitzen durch eine bewusste Druckausübung eines Patienten, beispielsweise durch Niederdrücken des Bodenteils BOD mit der Ferse bzw. seitliches Verkippen des Fußes, oder, wie weiter unten beschrieben, durch eine externe Steuerung STR ausgelöst werden.

Über dem Bodenteil BOD des Bügels BUE kann eine Abdeckung ABD vorgesehen sein. Diese Abdeckung ABD kann beispielsweise ein durch Schäumen hergestellter Integralschaumkörper sein.

Um den Druck auf die Vena Perforantis wieder verringern zu können kann unter dem Bodenteil BOD eine Spiralfeder FED vorgesehen sein, welche eine Rückstellkraft bewirkt, die den Bodenteil BOD bei Entlastung in seine Entlastungsposition ENT zurückbringt. Natürlich sind auch andere eine Rückstellkraft bewirkende Elemente, wie beispielsweise ein Polster aus einem spongiosem Material (Fig. 1b) oder eine Blattfeder etc., anstelle der Spiralfeder FED denkbar.

Gemäß Fig. 1b kann der Bügel BUE mittels einer auf den oberen Schuhrand RAN aufklippbaren Befestigungsklammer BKL in der gewünschten Position im Schuh gehalten werden. Zwischen dem Bodenteil BOD des Bügels BUE und der Schuhsohle SOL kann ein federnder Platzhalter PLH vorgesehen sein. Im Übergangsbereich UEB zwischen dem Bodenteil BOD und dem Seitenteil SEI des Bügels BUE kann weiters eine Achse ACH vorgesehen sein, durch welche der Bügel BUE in dem Schuh SCH fixiert ist Im Bereich dieser Achse kann die Befestigungsklammer eine Krümmung KRU aufweisen, wobei der Krümmungsradius der Befestigungsklammer BKL an dieser Stelle zumindest betragsgleich mit dem Krtimmungsradius der Achse ACH ist

Gemäß Fig. 1c kann der Bügel BUE mit der Befestigungsklammer BKL um den Drehpunkt DRE drehbar verbunden sein. Mittels der Befestigungsklammer BKL lässt sich der Bügel BUE in dem Schuh SCH über der Vena Perforantis positionieren.

In der Ausführungsform der Erfindung nach Fig. 1d ist der Bügel BUE in ein Gestell integriert, welches in einen Schuh einsetzbar und an dem Schuhrand mittels einer Haltelasche LAS fixierbar ist

Nach Fig. 2 kann eine externe, elektronische Steuerung STR vorgehen sein, die mit einem Betätigungsglied BET verbunden sein kann, welches Druck auf die Vena Perforantis ausüben kann. Das Betätigungsglied kann dabei der oben erwähnte Bügel BUE sein, wobei die elektronische Steuerung STR mit einem Elektromotor verbunden sein kann, der einen mit dem Bodenteil BOD und dem Schuh SCH verbundenen Hebe- bzw. Senkmechanismus, beispielsweise einen Kolben oder Hebel, betätigen kann der ein Heben bzw. Absenken des Bodenteils BOD und somit eine Druckausübung auf die Vena Perforantis durch den Seitenteil SEI bewirkt.

Darüber hinaus können nach Fig. 2 als Betätigungsglied BET mit der Steuerung STR verbundene Elektroden vorgesehen sein, die im Knöchelbereich im Bereich der Vena Perforantis angeordnet sind. Durch Anlegen einer Spannung an die Elektroden kann eine gezielte Kontraktion von Muskeln in der Umgebung der Vena Perforantis erreicht werden, wodurch der Blutrückfluss in Richtung Herz unterstützt werden kann. Als Steuerung und Spannungsversorgung für die Elektroden kann beispielsweise ein Laptop oder ein Handheld PC vorgesehen sein, der über eine entsprechende Schnittstelle die Elektroden ansteuern kann.

Ein großer Vorteil der elektronischen Steuerung STR der Druckerzeugung auf die Vena Perforantis liegt darin, dass der Druck ohne Zutun des Patienten in vorgebbaren Intervallen erzeugt werden kann. Auf diese Weise kann sichergestellt werden, dass auch bei längerem Sitzen eine optimale Unterstützung des Blutrückflusses in Richtung Herz gewährleistet werden kann.

## Patentansprüche

1. Vorrichtung (VOR) zur Massage der Vena Perforantis mit einem in das Innere eines Schuhs (SCH) einsetzbaren Bügel (BUE) mit einem Bodenteil (BOD) und zumindest einem von diesem in einem montierten Zustand nach oben ragenden Seitenteil (SEI), wobei in einem montierten Zustand des Bügels durch Bewegen des Bodenteils (BOD) entgegen einer Rückstellkraft in Richtung einer Schuhsohle (SOL) der Seitenteil (SEI) aus einer Entlastungsposition (ENT) in Richtung der Vena Perforantis in eine Druckausübungsposition (DRU) bewegbar ist, der Seitenteil (SEI) in der Druckausübungsposition (DRU) im Knöchelbereich über der Vena Perforantis zu liegen kommt und in diesem Bereich gegen ein Bein gepresst ist, **dadurch gekennzeichnet, dass** der Bügel (BUE) um einen in einem Übergangsbereich zwischen dem. Bodenteil (BOD) und dem Seitenteil (SEI) gelegenen Drehpunkt (DRE) in die Druckerzeugungsposition bewegbar ist

2. Vorrichtung nach Anspruch 1, **dadurch gekennzeichnet, dass** der Bügel (BUE) im wesentlichen L-förmig ausgebildet ist

3. Vorrichtung nach Anspruch 1 oder 2, **dadurch gekennzeichnet, dass** der Bügel (BUE) über einen mit einer Steuerung (STR) verbundenen Motor sowohl in die Entlastungsals auch in die Druckerzeugungsposition bringbar ist.

4. Vorrichtung nach einem der Ansprüche 1 bis 3, **dadurch gekennzeichnet, dass** zwischen dem Bodenteil (BOD) und der Schuhsohle (SOL) ein federnder Platzhalter angeordnet ist.

5. Vorrichtung nach Anspruch 4, **dadurch gekennzeichnet, dass** der federnde Platzhalter aus offenporigem Schaumstoff besteht

6. Vorrichtung nach Anspruch 5, **dadurch gekennzeichnet, dass** der federnde Platzhalter eine Feder (FED) ist

## Claims

1. Device (VOR) for massaging the *vena perforantis* with a stirrup (BUE), which stirrup (BUE) can be placed in the inside of a shoe (SCH) and comprises a base piece (BOD) and at least one side piece (SEI) projecting upwards from of the base piece in a mounted state, such that, while the stirrup is mounted, by moving the base piece (BOD) against a restoring force in the direction of a shoe sole (SOL) the side piece (SEI) can be moved out of a relief position (ENT) in the direction of the *vena perforantis* into a position of pressure exertion (DRU), the side piece (SEI) comes to be located in the position of pressure exertion (DRU) over the *vena perforantis* around the ankle, and is pressed against a bone in this area, **characterised in that** the stirrup (BUE) can be moved about a pivot (DRE) located in a transition area between the base piece (BOD) and the side piece (SEI) into the position of pressure generation.

2. Device according to claim 1, **characterised in that** the stirrup (BUE) is essentially L-shaped.

3. Device according to claim 1 or 2, **characterised in that** the stirrup (BUE) can be brought, by a motor connected to controls (STR), both into the position of load removal and into that of pressure generation.

4. Device according to one of the claims 1 to 3, **characterised in that** an elastic placeholder is arranged between the base piece (BOD) and the shoe sole (SOL).

5. Device according to claim 4, **characterised in that** the elastic placeholder consists of open-pored foam.

6. Device according to claim 5, **characterised in that** the elastic placeholder is a spring (FED).

## Revendications

1. Dispositif (VOR) pour le massage de la veine perforante comportant un étrier (BUE) insérable à l'intérieur d'un patin (SCH), avec une partie de base (BOD) et au moins une partie latérale (SEI) dépassant de celle-ci vers le haut en état de montage, la partie latérale (SEI) étant en état de montage de l'étrier déplaçable par mouvement de la partie de base (BOD) en direction d'une semelle de patin de pression (SOL) contre une force de rappel, d'une position d'application de décharge (ENT) vers une position d'application de pression (DRU) en direction de la veine perforante, la partie latérale (SEI) étant appliquée sur la veine perforante dans la région de la cheville en position d'application de pression (DRU) et étant serrée contre une jambe dans cette région, **caractérisé en ce que** l'étrier (BUE) est déplaçable vers la position de génération de pression autour d'un point de rotation (DRE) situé dans une zone de transition entre la partie de base (BOD) et la partie latérale (SEI).

2. Dispositif selon la revendication 1, **caractérisé en ce que** l'étrier (BUE) est sensiblement en forme de L.

3. Dispositif selon la revendication 1 ou 2, **caractérisé en ce que** l'étrier (BUE) est déplaçable vers la position de décharge ainsi que vers la position de génération de pression au moyen d'un moteur relié à une commande (STR).

4. Dispositif selon l'une des revendications 1 à 3, **caractérisé en ce qu'**un écarteur élastique est disposé entre la partie de base (BOD) et la semelle du patin de pression (SOL).

5. Dispositif selon la revendication 4, **caractérisé en ce que** l'écarteur élastique se compose de mousse cellule à pores ouverts.

6. Dispositif selon la revendication 5, **caractérisé en ce que** l'écarteur élastique est un ressort (FED).
